# EUROPÄISCHE PATENTSCHRIFT

(11) **EP 2 236 734 B1**
(45) Veröffentlichungstag und Bekanntmachung des Hinweises auf die Patenterteilung: **17.08.2011**
(21) Anmeldenummer: 09004988.3
(22) Anmeldetag: 03.04.2009
(51) Int. Cl.: E21B 3/02, E21B 7/00, E21B 19/08

(54) **Antriebseinheit mit Justiereinrichtung**
Drive unit with alignment means
Unité d'entraînement avec un dispositif d'alignement

(43) Veröffentlichungstag der Anmeldung: 06.10.2010
(73) Patentinhaber: BAUER Maschinen GmbH, 86529 Schrobenhausen (DE)
(72) Erfinder: Unglert, Peter Josef, 86633 Neuburg (DE)
(74) Vertreter: Wunderlich, Rainer

(56) Entgegenhaltungen:
- WO-A-00/55470
- DE-A1- 2 656 209
- DE-A1- 4 402 487
- DE-A1- 19 512 109
- US-A- 4 878 546

## Beschreibung

Die Erfindung betrifft eine Antriebseinheit für ein Bohr- oder Baugerät gemäß dem Oberbegriff des Anspruchs 1.

Eine solche Antriebseinheit weist einen Schlitten auf, welcher zum Verfahren an einem Mast des Bohr- oder Baugeräts entlang einer Verfahrachse ausgebildet ist. Die Antriebseinheit umfasst ferner einen Außenrohrantrieb zum drehenden Antreiben eines ersten, rohrförmigen Bohrgestänges um eine erste Längsachse und einen Innenrohrantrieb zum drehenden Antreiben eines zweiten Bohrgestänges, welches innerhalb des ersten Bohrgestänges angeordnet ist, um eine zweite Längsachse. Der Außenrohrantrieb und der Innenrohrantrieb sind auf dem Schlitten angeordnet und die beiden Längsachsen verlaufen im Wesentlichen koaxial zueinander und bilden eine gemeinsame Bohrachse.

Die Erfindung betrifft ferner ein Bohr- oder Baugerät mit einem Mast.

Eine gattungsgemäße Antriebseinheit geht beispielsweise aus der DE 10 2006 059 171 B3 oder der DE 44 02 487 A1 hervor.

Antriebseinheiten der oben genannten Art werden insbesondere beim sogenannten Doppelkopfbohren eingesetzt. Das Doppelkopfbohren ist ein Bohrverfahren, bei welchem zwei in der Regel gegenläufig drehende Bohrantriebe, nämlich ein Außenrohrantrieb und ein Innenrohrantrieb, gleichzeitig ein äußeres Bohrgestänge und ein inneres Bohrgestänge drehend antreiben. Das äußere Bohrgestänge ist üblicherweise ein Hohlrohr, welches auch als Bohrrohr bezeichnet werden kann. Das innere Bohrgestänge ist konzentrisch in dem Bohrrohr angeordnet und kann beispielsweise eine Bohrwendel aufweisen.

Das aus äußerem Bohrrohr und innerer Bohrstange gebildete Bohrwerkzeug, welches auch als Doppelgestänge bezeichnet werden kann, weist eine hohe Steifigkeit auf. Das Doppelkopfbohren wird daher bevorzugt bei der Herstellung von überschnittenen Bohrpfahlwänden eingesetzt.

Bei den beschriebenen Antriebseinheiten und den entsprechenden Bohr- oder Baugeräten tritt aufgrund der hohen Belastungen, welche sich durch die gegenläufige Drehung von äußerem und innerem Bohrgestänge ergeben, ein hoher Verschleiß an den Bohrantrieben, insbesondere an deren Lagern, auf.

Aus der US 4,878,546 ist ein schwenkbarer Kopfantrieb für eine Bohrvorrichtung bekannt. Hierdurch ist eine Ausrichtung des Kopfantriebs an eine Längsachse eines Bohrrohres möglich.

Der Erfindung liegt daher die **Aufgabe** zugrunde, eine Antriebseinheit für ein Bohr- oder Baugerät und ein entsprechendes Bohr- oder Baugerät bereitzustellen, welche eine möglichst geringe Belastung der Lager der Bohrantriebe aufweisen.

Die Aufgabe wird erfindungsgemäß durch eine Antriebseinheit mit den Merkmalen des Anspruchs 1 und ein Bohr- oder Baugerät mit den Merkmalen des Anspruchs 11 gelöst. Bevorzugte Ausführungsformen sind in den abhängigen Ansprüchen angegeben.

Die erfindungsgemäße Antriebseinheit ist dadurch gekennzeichnet, dass eine Justiereinrichtung vorgesehen ist, mit welcher eine Ausrichtung zumindest einer der Längsachsen des Außenrohrantriebs oder des Innenrohrantriebs zu der Verfahrachse des Schlittens veränderbar und einstellbar ist.

Die Erfindung beruht auf der Erkenntnis, dass im Betrieb die Komponenten nicht exakt ausgerichtet sind, was zu einem Zwangsgang führt. Insbesondere eine abgewinkelte oder versetzte Lage der Längsachse des Außenrohrantriebs und/oder der Längsachse des Innenrohrantriebs zu der Verfahrachse des Schlittens kann zu einer erheblich erhöhten Lagerbelastung an dem entsprechenden Bohrantrieb führen.

Ein Grundgedanke der Erfindung besteht daher darin, mittels einer Justiereinrichtung zumindest die Längsachse des Außenrohrantriebs oder die Längsachse des Innenrohrantriebs zu der Verfahrachse des Schlittens im Millimeter- oder Zentimeterbereich nachzurichten, so dass diese möglichst parallel verlaufen. Vorteilhafterweise ist nicht nur die Längsachse eines Bohrantriebs, sondern sind beide Längsachsen zur Verfahrachse des Schlittens ausrichtbar. Nach Ausrichtung der Längsachsen der Bohrantriebe ist die gemeinsame Bohrachse im Wesentlichen parallel zur Verfahrachse des Schlittens, welche wiederum im Wesentlichen parallel zu einer Längsachse des Mastes verläuft.

Besonders bevorzugt ist es nach der Erfindung, wenn der Außenrohrantrieb und/oder der Innenrohrantrieb an dem Schlitten um eine Querachse, welche im Wesentlichen senkrecht zur Verfahrachse des Schlittens verläuft, verschwenkbar gelagert ist. Hierzu können die Bohrantriebe beispielsweise jeweils über zwei stangen- oder wellenartige Aufhängungen an dem Schlitten gelagert sein. Diese Aufhängungen bilden somit eine Drehachse, um welche die Bohrantriebe drehbar oder schwenkbar sind. Die Querachse verläuft bevorzugt parallel zu einer Führungsfläche zwischen Schlitten und Mast. Hierdurch können insbesondere Verkippungen der Bohrantriebe in Richtung zur Führungsfläche beziehungsweise zum Mast ausgeglichen werden.

Eine bevorzugte Ausführungsform der Erfindung liegt darin, dass die Justiereinrichtung Stellmittel, insbesondere Stellschrauben und/oder Stellzylinder, zum Verstellen des Außenrohrantriebs und/oder des Innenrohrantriebs gegenüber dem Schlitten umfasst. Die Stellmittel sind vorzugsweise einerseits mit dem Schlitten und andererseits mit dem entsprechenden Bohrantrieb verbunden, so dass der Außenrohrantrieb und der Innenrohrantrieb jeweils eigenständig gegenüber dem Schlitten verschwenkt werden können.

Die Stellmittel können grundsätzlich beliebig ausgebildet sein. Besonders bevorzugt ist es jedoch, wenn die Stellmittel Stellschrauben aufweisen, da diese durch ihr Gewinde eine besonders feine Justierung des Außenrohrantriebs beziehungsweise des Innenrohrantriebs ermöglichen.

Die Bohrantriebe sind während ihres Betriebs großen Kräften ausgesetzt. Es ist daher nach der Erfindung bevorzugt, dass Befestigungsmittel, insbesondere Befestigungsschrauben und/oder Befestigungsbolzen, vorgesehen sind, mit welchen der Außenrohrantrieb und/oder der Innenrohrantrieb in einer definierten Ausrichtung an dem Schlitten befestigt werden kann. Zweckmäßigerweise kann der Außenrohrantrieb beziehungsweise der Innenrohrantrieb mittels der Justiereinrichtung in die gewünschte Ausrichtung verschwenkt werden und anschließend mittels der Befestigungsmittel in dieser Position fixiert werden. Im Betrieb des Bohr- oder Baugeräts ist die Justiereinrichtung somit keinen größeren Kräften ausgesetzt, so dass die Justiereinrichtung lediglich für die Zwecke der Verschwenkung des entsprechenden Bohrantriebs dimensioniert sein muss.

Eine konstruktiv besonders einfache und zugleich zuverlässige Fixierung wird dadurch erreicht, dass zur Befestigung des Außenrohrantriebs an dem Schlitten eine Flanschbefestigung vorgesehen ist, welche ein Flanschelement mit Durchgangsbohrungen und Befestigungsmittel, insbesondere Befestigungsschrauben und/oder Befestigungsbolzen, aufweist.

Um eine Befestigung des Außenrohrantriebs und/oder des Innenrohrantriebs in verschiedenen Schwenklagen zu ermöglichen, ist es gemäß der Erfindung bevorzugt, dass die Befestigungsmittel, insbesondere Befestigungsschrauben und/oder Befestigungsbolzen, mit Spiel in den Durchgangsbohrungen angeordnet sind. Innerhalb einer gewissen Toleranz kann der Außenrohrantrieb beziehungsweise der Innenrohrantrieb damit verschwenkt werden, während die Befestigungsmittel in den Durchgangsbohrungen angeordnet bleiben. Vorteilhafterweise sind die Durchgangsbohrungen in ihrer Form der Bewegungsbahn der Befestigungsmittel angepasst und beispielsweise ringsegmentförmig gestaltet.

Innerhalb des relevanten Verschwenkungsbereichs ist somit stets eine Befestigungsmöglichkeit des Außenrohrantriebs beziehungsweise des Innenrohrantriebs gegeben. Durch diese konstruktive Gestaltung kann eine Verschwenkbarkeit von bis zu einigen Grad, insbesondere bis zu 5 Grad erreicht werden.

In einer bevorzugten Ausgestaltung der Flanschbefestigung ist das Flanschelement mit den Durchgangsbohrungen starr mit dem Schlitten verbunden. Die Befestigungsmittel sind fest oder lösbar mit dem entsprechenden Bohrantrieb verbunden und durch die Durchgangsbohrungen in dem Flanschelement hindurchgeführt. Bei einer Verschwenkung des entsprechenden Bohrantriebs bewegen sich die Befestigungsmittel innerhalb der feststehenden Durchgangsbohrungen des Flanschelements.

In einer alternativen Ausgestaltung der Flanschbefestigung ist das Flanschelement mit den Durchgangsbohrungen starr mit dem Außenrohrantrieb und/oder dem Innenrohrantrieb verbunden. Entsprechend sind die Befestigungsmittel fest oder lösbar mit dem Schlitten verbunden und durch die Durchgangsbohrungen in dem Flanschelement hindurchgeführt. Bei einer Verschwenkung des entsprechenden Bohrantriebs bewegen sich die Durchgangsbohrungen des Flanschelements um die feststehenden Befestigunsmittel herum.

Grundsätzlich kann, wie oben dargestellt, vorgesehen sein, dass jeder Bohrantrieb eigenständig gegenüber dem Schlitten verschwenkbar ist. Es kann aber auch zweckmäßig sein, Außenrohrantrieb und Innenrohrantrieb gemeinsam zu verschwenken, um die relative Ausrichtung der jeweiligen Längsachsen zueinander konstant zu halten. Hierzu ist nach der Erfindung vorgesehen, dass der Außenrohrantrieb und der Innenrohrantrieb an mindestens einem gemeinsamen Befestigungsflansch gelagert sind. Durch Verschwenkung dieses Befestigungsflansches werden Außenrohrantrieb und Innenrohrantrieb gemeinsam verschwenkt, so dass auf einfache Weise eine Ausrichtung der gemeinsamen Bohrachse zur Verfahrachse des Schlittens erfolgen kann.

Eine weitere Möglichkeit zur gemeinsamen Verschwenkung von Außenrohrantrieb und Innenrohrantrieb kann dadurch erreicht werden, dass der Innenrohrantrieb über ein im Wesentlichen starres Verbindungselement mit dem Außenrohrantrieb verbunden ist, wobei der Innenrohrantrieb zusammen mit dem Außenrohrantrieb verschwenkbar ist. Das Verbindungselement kann beispielsweise ein Verbindungsgestell, eine Verbindungsplatte oder mehrere Verbindungsarme aufweisen, welche im Wesentlichen zwischen Außenrohrantrieb und Innenrohrantrieb angeordnet und mit diesen jeweils fest verbunden sind.

Um auch bei gemeinsamer Verschwenkung von Außenrohrantrieb und Innenrohrantrieb gegenüber dem Schlitten eine relative Verschwenkung der beiden Bohrantriebe zueinander zu ermöglichen, ist es nach der Erfindung bevorzugt, dass der Innenrohrantrieb mittels der Justiereinrichtung gegenüber dem Außenrohrantrieb verschwenkbar ist.

Nach dieser Ausführungsform der Erfindung können die Längsachsen von Außenrohrantrieb und Innenrohrantrieb einerseits gemeinsam zur Verfahrachse des Schlittens beziehungsweise zur Längsachse des Mastes justiert werden. Andererseits kann zusätzlich bei einer Abweichung der Längsachse des Innenrohrantriebs von der Längsachse des Außenrohrantriebs der Innenrohrantrieb zum Außenrohrantrieb justiert werden. Zur gemeinsamen Verstellung von Außenrohrantrieb und Innenrohrantrieb sind vorzugsweise erste Stellmittel vorgesehen, welche einerseits mit dem Schlitten und andererseits mit dem Außenrohrantrieb verbunden sind. Um zusätzlich den Innenrohrantrieb gegenüber dem Außenrohrantrieb verstellen zu können, sind zweite Stellmittel vorgesehen, welche einerseits mit dem Außenrohrantrieb und andererseits mit dem Innenrohrantrieb verbunden sind. Erste und zweite Stellmittel sind vorzugsweise jeweils Stellschrauben und/oder Stellzylinder.

Um eine möglichst genaue Ausrichtung der Bohrantriebe zu erreichen, ist es bevorzugt, dass eine Messeinrichtung zum Ermitteln der Ausrichtungen des Außenrohrantriebs und/oder des Innenrohrantriebs vorgesehen ist.

Das Bohr- oder Baugerät mit einem Mast ist dadurch gekennzeichnet, dass eine Antriebseinheit nach einem der Ansprüche 1 bis 10 längsverschiebbar an dem Mast angeordnet ist. Es ergeben sich dabei die im Zusammenhang mit der Antriebseinheit diskutierten Vorteile.

Die Erfindung wird nachfolgend anhand eines bevorzugten Ausführungsbeispiels weiter beschrieben, welches schematisch in der beigefügten Zeichnung dargestellt ist. In der Zeichnung zeigt:
- Fig. 1: eine Seitenansicht einer erfindungsgemäßen Antriebsein- heit.

Die in der Figur dargestellte Antriebseinheit 10 weist einen Schlitten 20 auf, welcher zur Anordnung an einem nicht dargestellten Mast eines Bohr- oder Baugeräts vorgesehen ist. Die Antriebseinheit 10 weist ferner zwei Bohrantriebe auf, nämlich einen Außenrohrantrieb 30 zum drehenden Antreiben eines ersten Bohrelements und einen Innenrohrantrieb 40 zum drehenden Antreiben eines zweiten Bohrelements.

Zum axialen Vortreiben der Bohrelemente ist der Schlitten entlang einer Verfahrachse 12 an dem Mast verschiebbar gelagert. Die Führung des Schlittens 20 an dem Mast erfolgt mittels Führungsflächen, welche an dem Schlitten 20 ausgebildet und zur Anlage an einer entsprechenden Gegenfläche des Mastes gestaltet sind.

Der dargestellte Schlitten 20 umfasst ein Schlittenunterteil 22 und ein Schlittenoberteil 24.

Das Schlitten unterteil 22 ist zur Anordnung an dem Mast des Bohr- oder Baugeräts vorgesehen. Die entsprechenden Führungsflächen befinden sich auf einer Rückseite des Schlittenunterteils 22 und sind in der dargestellten Ausführungsform als Führungspratzen 26 ausgebildet.

Die Bohrantriebe sind auf dem Schlittenoberteil 24 angeordnet. Der Außenrohrantrieb 30 ist in einem unteren Bereich des Schlittenoberteils 24 in Richtung des zu erstellenden Bohrloches angeordnet und dient dem drehenden Antreiben eines ersten, rohrförmigen Bohrgestänges. Der Innenrohrantrieb 40 ist in einem oberen, dem Bohrloch abgewandten Bereich des Schlittenoberteils 24 angeordnet und dient dem drehenden Antreiben eines nach oben vorstehenden zweiten massiven Bohrgestänges, welches beispielsweise mit Bohrwendel ausgebildet sein kann. Außenrohrantrieb 30 und Innenrohrantrieb 40 sind im Wesentlichen in Verlängerung zueinander angeordnet, so dass eine Längsachse des Außenrohrantriebs 30 und eine Längsachse des Innenrohrantriebs 40 im Wesentlichen koaxial zueinander ausgerichtet sind und eine gemeinsame Bohrachse 14 bilden, wobei jedoch auch gewisse Abweichungen auftreten können.

Das Schlittenoberteil 24 ist zu Wartungszwecken und/oder zur Bestückung mit Bohrgestängen oder anderen Bohrelementen gegenüber dem Schlittenunterteil 22 schwenkbar. Zur Verschwenkung des Schlittenoberteils 24 gegenüber dem Schlittenunterteil 22 ist ein Schwenkzylinder 28 vorgesehen, der einerseits an dem Schlittenunterteil 22 und andererseits an dem Schlittenoberteil 24 angelenkt ist. Das Schlittenoberteil 24 ist gegenüber dem Schlittenunterteil 22 um eine Schwenkachse 17 schwenkbar. Die Schwenkachse 17 verläuft parallel zu den Führungsflächen und parallel zu einer Mastvorderseite, an welcher der Schlitten 20 verschiebbar gelagert ist.

Mit einer Verschwenkung des Schlittenoberteils 24 werden auch die Bohrantriebe, also Außenrohrantrieb 30 und Innenrohrantrieb 40, welche auf dem Schlittenoberteil 24 angeordnet sind, zusammen mit diesem gegenüber dem Schlittenunterteil 22 verschwenkt. Die Verschwenkbarkeit des Schlittenoberteils 24 mit den Bohrantrieben gegenüber dem Schlittenunterteil 22 kann zu einer ungenauen Ausrichtung der Bohrantriebe zur Verfahrachse 12 des Schlittens 20 führen.

Um die Längsachsen der Bohrantriebe erforderlichenfalls wieder zu der Verfahrachse 12 des Schlittens 20 auszurichten, ist eine Justiereinrichtung vorgesehen, welche eine feine Justierung der Längsachsen ermöglicht.

Zum Ausrichten des Außenrohrantriebs 30 ist dieser um eine Querachse 16, welche parallel zur Schwenkachse 17 und quer zur Bohrachse 14 verläuft, schwenkbar. Zum aktiven Verschwenken des Außenrohrantriebs 30 sind seitlich versetzt zur Querachse 16 erste Stellschrauben 50 vorgesehen, welche einerseits mit dem Schlitten 20 und andererseits mit dem Außenrohrantrieb 30 verbunden sind und eine feine Justierung ermöglichen. In der dargestellten Ausführungsform sind die Stellschrauben 50 mit einem Stellflansch 52 des Außenrohrantriebs 30, beispielsweise über ein Gewinde, in Eingriff. Der Stellflansch 52 ist fest mit dem Außenrohrantrieb 30 verbunden. Die Stellschrauben drücken gegen eine Widerlagerfläche am Schlittenunterteil 22. Durch Drehen der Stellschrauben 50 wird der Abstand zwischen Stellflansch 52 und Schlittenunterteil 22 verstellt und so erfolgt eine Verschwenkung des Stellflansches 52 und damit des Außenrohrantriebs 30 um die Querachse 16. Die Verschwenkung ist durch Pfeile 18 schematisch angedeutet.

Nach einer Justierung des Außenrohrantriebs 30 kann dieser in der gewünschten Position fixiert werden. Der Außenrohrantrieb 30 ist hierzu über eine Flanschbefestigung 60 an dem Schlitten 20 befestigbar. Die Flanschbefestigung 60 umfasst ein Flanschelement mit Durchgangsbohrungen, in welchen Befestigungsschrauben 62 zur Befestigung des Außenrohrantriebs 30 an dem Schlitten 20 aufgenommen sind. Die Durchgangsbohrungen des Flanschelements haben einen Durchmesser, welcher größer ist als der Außendurchmesser der Befestigungsschrauben 62, so dass die Befestigungsschrauben 62 mit Spiel in den Durchgangsbohrungen aufgenommen sind und eine gewisse Verschwenkung vor dem Festziehen erlauben.

Der Innenrohrantrieb 40 ist über ein Verbindungselement 70 mit dem Außenrohrantrieb 30 starr verbunden, so dass der Innenrohrantrieb 40 bei einer Verschwenkung des Außenrohrantriebs 30 zusammen mit diesem verschwenkt wird.

Zur Justierung des Innenrohrantriebs 40 gegenüber dem Außenrohrantrieb weist die Justiereinrichtung zweite Stellschrauben 51 auf, die in der dargestellten Ausführungsform einerseits mit dem Verbindungselement 70 und andererseits mit dem Innenrohrantrieb 40 verbunden sind. Grundsätzlich können die zweiten Stellschrauben 51 zum Verstellen des Innenrohrantriebs 40, wie oben dargestellt, aber auch mit dem Schlitten 20 verbunden sein, so dass beide Bohrantriebe unabhängig voneinander verstellbar sind. Lagerung und Befestigung des Innenrohrantriebs 40 können in grundsätzlich entsprechender Weise wie die Lagerung und Befestigung des Außenrohrantriebs 30 erfolgen.

Insgesamt können mit der erfindungsgemäßen Antriebseinheit 10 die Längsachsen eines Außenrohrantriebs und eines Innenrohrantriebs auf einfache und präzise Weise zur Verfahrachse 12 des Schlittens 20 und zur gewünschten Bohrachse ausgerichtet und zueinander in Fluchtung gebracht werden. Hierdurch können in den Lagerungen der Bohrantriebe auftretende Kräfte herabgesetzt werden, wodurch der Verschleiß an den entsprechenden Teilen reduziert wird.

## Patentansprüche

1. Antriebseinheit für ein Bohr- oder Baugerät mit
- einem Schlitten (20), welcher zum Verfahren an einem Mast des Bohroder Baugeräts entlang einer Verfahrachse (12) ausgebildet ist,
- einem Außenrohrantrieb (30) zum drehenden Antreiben eines ersten, rohrförmigen Bohrgestänges um eine erste Längsachse und
- einem Innenrohrantrieb (40) zum drehenden Antreiben eines zweiten Bohrgestänges, welches innerhalb des ersten Bohrgestänges angeordnet ist, um eine zweite Längsachse,
wobei
- der Außenrohrantrieb (30) und der Innenrohrantrieb (40) auf dem Schlitten (20) angeordnet sind und
- die beiden Längsachsen im Wesentlichen koaxial zueinander verlaufen und eine gemeinsame Bohrachse (14) bilden,
**dadurch gekennzeichnet,**
**dass** eine Justiereinrichtung vorgesehen ist, mit welcher eine Ausrichtung zumindest einer der Längsachsen des Außenrohrantriebs (30) oder des Innenrohrantriebs (40) zu der Verfahrachse (12) des Schlittens (20) veränderbar und einstellbar ist, und
**dass** der Außenrohrantrieb (30) und der Innenrohrantrieb (40) an mindestens einem gemeinsamen Befestigungsflansch gelagert sind.

2. Antriebseinheit nach Anspruch 1,
**dadurch gekennzeichnet,**
**dass** der Außenrohrantrieb (30) und/oder der Innenrohrantrieb (40) an dem Schlitten (20) um eine Querachse (16), welche im Wesentlichen senkrecht zur Verfahrachse (12) des Schlittens (20) verläuft, verschwenkbar gelagert ist.

3. Antriebseinheit nach einem der Ansprüche 1 oder 2.
**dadurch gekennzeichnet,**
**dass** die Justiereinrichtung Stellmittel, insbesondere Stellschrauben (50, 51) und/oder Stellzylinder, zum Verstellen des Außenrohrantriebs (30) und/oder des Innenrohrantriebs (40) gegenüber dem Schlitten (20) umfasst.

4. Antriebseinheit nach einem der Ansprüche 1 bis 3,
**dadurch gekennzeichnet,**
**dass** Befestigungsmittel, insbesondere Befestigungsschrauben (62) und/oder Befestigungsbolzen, vorgesehen sind, mit welchen der Außenrohrantrieb (30) und/oder der Innenrohrantrieb (40) in einer definierten Ausrichtung an dem Schlitten (20) befestigbar ist.

5. Antriebseinheit nach einem der Ansprüche 1 bis 4,
**dadurch gekennzeichnet,**
**dass** zur Befestigung des Außenrohrantriebs (30) und/oder des Innenrohrantriebs (40) an dem Schlitten (20) eine Flanschbefestigung (60) vorgesehen ist, welche ein Flanschelement mit Durchgangsbohrungen und Befestigungsmittel, insbesondere Befestigungsschrauben (62) und/oder Befestigungsbolzen, aufweist.

6. Antriebseinheit nach Anspruch 5,
**dadurch gekennzeichnet,**
**dass** zur Befestigung des Außenrohrantriebs (30) und/oder des Innenrohrantriebs (40) in verschiedenen Schwenklagen die Befestigungsmittel mit Spiel in den Durchgangsbohrungen angeordnet sind.

7. Antriebseinheit nach einem der Ansprüche 1 bis 6,
**dadurch gekennzeichnet,**
**dass** der Innenrohrantrieb (40) über ein im Wesentlichen starres Verbindungselement (70) mit dem Außenrohrantrieb (30) verbunden ist, wobei der Innenrohrantrieb (40) zusammen mit dem Außenrohrantrieb (30) verschwenkbar ist.

8. Antriebseinheit nach einem der Ansprüche 1 bis 7,
**dadurch gekennzeichnet,**
**dass** der Innenrohrantrieb (40) mittels der Justiereinrichtung gegenüber dem Auβenrohrantrieb (30) verschwenkbar ist.

9. Antriebseinheit nach einem der Ansprüche 1 bis 8,
**dadurch gekennzeichnet,**
**dass** eine Messeinrichtung zum Ermitteln der Ausrichtungen des Außenrohrantriebs (30) und/oder des Innenrohrantriebs (40) vorgesehen ist.

10. Bohr- oder Baugerät mit einem Mast,
**dadurch gekennzeichnet,**
**dass** eine Antriebseinheit (10) nach einem der Ansprüche 1 bis 9 längsverschiebbar an dem Mast angeordnet ist.

## Claims

1. Drive unit for a drilling or construction apparatus comprising
- a carriage (20) which is designed for movement on a mast of the drilling or construction apparatus along a movement axis (12),
- an outer pipe drive (30) for rotationally driving a first, tubular drill rod about a first longitudinal axis and
- an inner pipe drive (40) for rotationally driving a second drill rod, arranged inside the first drill rod, about a second longitudinal axis,
wherein
- the outer pipe drive (30) and the inner pipe drive (40) are arranged on the carriage (20) and
- the two longitudinal axes run substantially coaxially to each other and form a common drilling axis (14),
**characterized in that**
an adjusting means is provided, with which an alignment of at least one of the longitudinal axes of the outer pipe drive (30) or the inner pipe drive (40) with respect to the movement axis (12) of the carriage (20) can be changed and adjusted and
**in that** the outer pipe drive (30) and the inner pipe drive (40) are supported on at least one common fastening flange.

2. Drive unit according to claim 1,
**characterized in that**
the outer pipe drive (30) and/or the inner pipe drive (40) is pivotably supported on the carriage (20) about a transverse axis (16) which runs substantially perpendicularly to the movement axis (12) of the carriage (20).

3. Drive unit according to any one of claims 1 or 2,
**characterized in that**
the adjusting means comprises positioning means, in particular positioning screws (50, 51) and/or positioning cylinders, for adjusting the outer pipe drive (30) and/or the inner pipe drive (40) with respect to the carriage (20).

4. Drive unit according to any one of claims 1 to 3,
**characterized in that**
fastening means, in particular fastening screws (62) and/or fastening bolts, are provided, with which the outer pipe drive (30) and/or the inner pipe drive (40) can be fastened in a defined alignment on the carriage (20).

5. Drive unit according to any one of claims 1 to 4,
**characterized in that**
for fastening the outer pipe drive (30) and/or the inner pipe drive (40) on the carriage (20) a flange fastening (60) is provided, which has a flange element with through-bores and fastening means, in particular fastening screws (62) and/or fastening bolts.

6. Drive unit according to claim 5,
**characterized in that**
for fastening the outer pipe drive (30) and/or the inner pipe drive (40) in different pivot positions the fastening means are arranged with clearance in the through-bores.

7. Drive unit according to any one of claims 1 to 6,
**characterized in that**
the inner pipe drive (40) is connected to the outer pipe drive (30) via a substantially rigid connecting element (70), wherein the inner pipe drive (40) is pivotable together with the outer pipe drive (30).

8. Drive unit according to any one of claims 1 to 7,
**characterized in that**
the inner pipe drive (40) is pivotable with respect to the outer pipe drive (30) by means of the adjusting means.

9. Drive unit according to any one of claims 1 to 8,
**characterized in that**
a measuring means for determining the alignments of the outer pipe drive (30) and/or the inner pipe drive (40) is provided.

10. Drilling or construction apparatus with a mast,
**characterized in that**
a drive unit (10) according to any one of claims 1 to 9 is arranged in a longitudinally displaceable manner on the mast.

## Revendications

1. Unité d'entraînement pour un engin de forage ou de chantier, avec
- un chariot (20) qui est conformé pour se déplacer le long d'un axe (12) de déplacement sur un mât de l'engin de forage ou de chantier,
- un entraînement (30) de tube extérieur pour entraîner en rotation une première tige de forage tubulaire autour d'un premier axe longitudinal, et
- un entraînement (40) de tube intérieur pour entraîner en rotation une deuxième ligne de forage, qui est placée à l'intérieur de la première ligne de forage, autour d'un deuxième axe longitudinal,
dans lequel
- l'entraînement (30) de tube extérieur et l'entraînement (40) de tube intérieur sont placés sur le chariot (20) et
- les deux axes longitudinaux s'étendent pour essentiel coaxialement l'un à l'autre et forment un axe de forage commun (14),
***caractérisée***
***en ce qu'*il** est prévu un dispositif de réglage avec lequel une orientation d'au moins l'un des axes longitudinaux de l'entraînement (30) de tube extérieur ou de l'entraînement (40) de tube intérieur par rapport à l'axe (12) de déplacement du chariot (20) peut être modifiée et réglée, et
***en ce que*** l'entraînement (30) de tube extérieur et l'entraînement (40) de tube intérieur sont montés sur au moins une bride de fixation commune.

2. Unité d'entraînement selon la revendication 1, ***caractérisée en ce que*** l'entraînement (30) de tube extérieur et/ou l'entraînement (40) de tube intérieur est(sont) monté(s) sur le chariot (20) de manière pivotante autour d'un axe transversal (16) qui s'étend pour l'essentiel perpendiculairement à l'axe (12) de déplacement du chariot (20).

3. Unité d'entraînement selon l'une quelconque des revendications 1 ou 2, ***caractérisée en ce que*** le dispositif de réglage comprend des moyens de manoeuvre, en particulier des vis de manoeuvre (50, 51) et/ou des vérins de manoeuvre, afin de déplacer l'entraînement (30) de tube extérieur et/ou l'entraînement (40) de tube intérieur par rapport au chariot (20).

4. Unité d'entraînement selon l'une quelconque des revendications 1 à 3, ***caractérisée en ce que*** des moyens de fixation, en particulier des vis de fixation (62) et/ou des boulons de fixation, sont prévus, avec lesquels l'entraînement (30) de tube extérieur et/ou l'entraînement (40) de tube intérieur peu(ven)t être fixé(s) selon une orientation définie sur le chariot (20).

5. Unité d'entraînement selon l'une quelconque des revendications 1 à 4, ***caractérisée en ce que**,* pour fixer l'entraînement (30) de tube extérieur et/ou l'entraînement (40) de tube intérieur sur le chariot (20), il est prévu une fixation (60) à bride qui comprend un élément de bride avec des orifices de passage et des moyens de fixation, en particulier des vis de fixation (62) et/ou des boulons de fixation.

6. Unité d'entraînement selon la revendication 5, ***caractérisée en ce que**,* pour fixer l'entraînement (30) de tube extérieur et/ou l'entraînement (40) de tube intérieur dans différentes positions de pivotement, les moyens de fixation sont placés avec du jeu dans les orifices de passage.

7. Unité d'entraînement selon l'une quelconque des revendications 1 à 6, ***caractérisée en ce que*** l'entraînement (40) de tube intérieur est relié à l'entraînement (30) de tube extérieur par un élément de jonction (70) essentiellement rigide, l'entraînement (40) de tube intérieur pouvant pivoter avec l'entraînement (30) de tube extérieur.

8. Unité d'entraînement selon l'une quelconque des revendications 1 à 7, ***caractérisée en ce que*** l'entraînement (40) de tube intérieur peut pivoter par rapport à l'entraînement (30) de tube extérieur au moyen du dispositif de réglage.

9. Unité d'entraînement selon l'une quelconque des revendications 1 à 8, ***caractérisée en ce qu*'**un dispositif de mesure est prévu pour déterminer les orientations de l'entraînement (30) de tube extérieur et/ou de l'entraînement (40) de tube intérieur.

10. Engin de forage ou de chantier avec un mât,
***caractérisé en ce* qu'**une unité d'entraînement (10) selon l'une quelconque des revendications 1 à 9 est placée de manière mobile longitudinalement sur le mât.
